# EUROPÄISCHE PATENTSCHRIFT

(11) **EP 2 255 882 B1**
(45) Veröffentlichungstag und Bekanntmachung des Hinweises auf die Patenterteilung: **03.06.2020**
(21) Anmeldenummer: 10002019.7
(22) Anmeldetag: 26.02.2010
(51) Int. Cl.: B02C 18/18, B02C 18/14, B02C 13/28, B02C 13/13

(54) **Zerkleinerungsmaschine und Werkzeug zum Einsatz in einer Zerkleinerungsmaschine**
Grinding machine and tool for use in same
Broyeur et outil à utiliser dans un broyeur

(30) Priorität: 25.05.2009 DE 102009022454
(43) Veröffentlichungstag der Anmeldung: 01.12.2010
(73) Patentinhaber: KOMPTECH GmbH, 8130 Frohnleiten (AT)
(72) Erfinder: Pretzler, Christoph, 8600 Bruck/Mur (AT); Pretzler, Rudolf, Dipl.-Ing., 8600 Bruck/Mur (AT)
(74) Vertreter: Laufhütte, Dieter

(56) Entgegenhaltungen:
- DE-U1- 8 214 553
- DE-U1- 29 711 188
- US-A- 1 920 946
- US-A- 5 484 111

## Beschreibung

Die Erfindung betrifft eine Zerkleinerungsmaschine nach dem Oberbegriff des Anspruchs 1. Sie betrifft weiterhin ein Werkzeug zum Einsatz in einer derartigen Zerkleinerungsmaschine.

Es sind bereits Zerkleinerungsmaschinen bekannt, die eine Zerkleinerungseinheit bestehend aus einem werkzeugtragenden Zerkleinerungsrotor, einer zustellbaren Gegenschneide und einem Siebkorb aufweisen, wobei der Zerkleinerungsrotor mit Werkzeugaufnahmen ausgestattet ist.

DE8214553 (U1) offenbart einen Rotor für Hammermühlen mit
- Tragkörpern, die rings um eine zentrale Achse in parallelen Ebenen angeordnet und starr miteinander verbunden sind,
- Lagerbolzen, die sich parallel zur zentralen Achse durch die Tragkörper hindurcherstrecken,
- und Hämmern, die zwischen den Tragkörpern auf den Lagerbolzen gelagert und in eine Arbeitsstellung schwenkbar sind, in der sie radial über die Tragkörper hinausragen,
dadurch gekennzeichnet, dass die Hämmer in ihrer Arbeitsstellung verriegelbar sind.

DE29711188 (U1) lehrt einen Rotor für Geräte zur Zerkleinerung organischer Materialien, wobei der Rotor zwei endseitige Lagerplatten aufweist, zwischen denen die aus Kopf- und Fußteil gebildeten Arbeitswerkzeuge mit ihren Fußteilen in festem gegenseitigen Horizontalabstand auf durchlaufenden Führungsstangen zwischen den Lagerplatten verschwenkbar gehalten sind,
dadurch gekennzeichnet,
dass zum Festsetzen der Arbeitswerkzeuge parallel zu den Führungsstangen verlaufende, separat einsetzbare Haltestangen dienen, die form- und/oder kraftschlüssig an den Fußteilen jedes der Arbeitswerkzeuge angreifen.

Bei den herkömmlichen Zerkleinerungsmaschinen werden in erster Linie Ausführungen mit freischwingenden Werkzeugen verwendet. Neuerlich, wie z.B. in DE29711188 (U1) offenbart, kommen auch Werkzeugmaschinen mit feststehenden Werkzeugen zum Einsatz, welche in bestehende Rotoren montiert werden können, die normalerweise freischwingende Werkzeuge tragen. Das hat zwei Nachteile, wobei der erste, nämlich die fehlende Überlastsicherung, zu massiven Maschinenschäden führen kann. Der zweite Nachteil ist die notwendige Drehzahlreduktion mittels Änderung der Keilriemenübersetzung vom Motor zur Zerkleinerungstrommel.

Die Zerkleinerungsmaschinen dienen vorzugsweise zur Aufbereitung von Abfallholz, wie beispielsweise Strauchschnitt, Schlagabraum, vorzerkleinerte Wurzkörper, Stammholz und behandeltes sowie unbehandeltes Altholz.

Aufgabe der Erfindung ist es, die zuvor geschilderten Nachteile zu beseitigen und bei den feststehenden, das heißt an der Zerkleinerungswalze fest montierten Werkzeugen unterschiedliche Varianten zu ermöglichen.

Erfindungsgemäß wird die vorgenannte Aufgabe mittels einer Zerkleinerungsmaschine mit den Merkmalen des Anspruchs 1 und ein Werkzeug mit den Merkmalen des Anspruchs 5 gelöst. Vorteilhafte Ausbildungen sind Gegenstand der jeweiligen Unteransprüche.

Die Zerkleinerungsmaschine weist eine Zerkleinerungseinheit auf, bestehend aus einem werkzeugtragenden Zerkleinerungsrotor, einer zustellbaren Gegenschneide und einem Siebkorb, wobei der Zerkleinerungsrotor mit Werkzeugaufnahmen ausgestattet ist. In der Werkzeugaufnahme ist vorzugsweise jeweils eine freischwingende oder ein überlastgesichertes festes Werkzeug aufnehmbar.

Aufgrund dieser erfinderischen Lösung können verschiedene Werkzeugbestückungen in einem Grundrotor nach Bedarf montiert werden. Folgende drei mögliche Werkzeugbestückungen bieten sich für verschiedene Zerkleinerungsaufgaben von Abfallholz an:
A) Bei auffasernder Zerkleinerung von Grünmaterial, wie beispielsweise Strauchschnitt, wird der Zerkleinerungsrotor mit freischwingenden Werkzeugen, die als Hämmer ausgebildet sind, bestückt. Dieser Einsatzfall tritt bei der Aufbereitung von Grüngut für die Kompostierung auf. Die Rotorumfangsgeschwindigkeit liegt hier bei ca. 50 m/s.
B) Zur Zerkleinerung von Altholz wird der Zerkleinerungsrotor mit feststehenden Hämmern bestückt. Um den Feinanteil gering zu halten, ist es auch gewünscht, die Umfangsgeschwindigkeit erheblich zu verringern.
C) Zur Aufbereitung von Strauchschnitt mit einem hohen Holzanteil wird der Zerkleinerungsrotor mit einer feststehenden Klinge bestückt, welche ähnlich einem Hackrotor angeordnet ist und auch ein ähnliches Zerkleinerungsergebnis wie ein Hackrotor erzielt. Auch hier ist eine Drehzahlabsenkung am Rotor, wie unter B) genannt, erforderlich.

In einer vorteilhaften Ausgestaltung der Erfindung sind die Werkzeugaufnahmen entlang des Zerkleinerungsrotors spiralförmig aufgenommen. Hierdurch wird ein gutes Zerkleinerungsergebnis erzielt.

Zur Erzeugung der unterschiedlichen Rotorumfangsgeschwindigkeiten ist gemäß einer weiteren bevorzugten Ausgestaltung der Erfindung ein Schaltgetriebe vorgesehen, über welches der Zerkleinerungsrotor in einen Schreddermodus oder einen Hackmodus umstellbar ist. Der Schreddermodus entspricht einer Bestückung des Zerkleinerungsrotors mit freischwingenden Werkzeugen. Der Hackmodus dagegen entspricht der zuvor genannten Bestückungsvariante B) und C).

Erfindungsgemäß besteht die jeweilige Werkzeugaufnahme aus parallelen Aufnahmegabeln, zwischen denen das Werkzeug im montierten Zustand angeordnet ist.

Der Zerkleinerungsrotor ist in besonders einfacher Ausführungsvariante aus einem drehbar in der Zerkleinerungsmaschine lagerbaren Zylinder gebildet, an dem senkrecht voneinander beabstandete Formbleche angeordnet sind, die die Aufnahmegabeln tragen und die zur zusätzlichen Festlegung der Werkzeuge Ausnehmungen aufweisen.

Die vorgenannte Aufgabe wird ebenfalls durch oben genannte Werkzeuge mit den Merkmalen des Anspruchs 5 gelöst, die zum Einsatz in einer entsprechend hier vorgenannten Ausführung einer Werkzeugmaschine dienen. Das Werkzeug besteht aus einem mehrteiligen Werkzeugträger und einem auswechselbaren Verschleißteil, wobei der Werkzeugträger zumindest einen Werkzeugstiel mit einer Bohrung aufweist, in die eine Welle aufnehmbar ist, über die das Werkzeug in den entsprechenden Aufnahmegabeln montierbar ist.

Die jeweiligen Wellen, auf denen die Werkzeugträger drehbar angeordnet sind, können über Schrauben in den Werkzeugaufnahmen festlegbar sein. Hierdurch ist eine besonders einfache Montierbarkeit gegeben, die einer einzelnen Montage der jeweiligen Werkzeuge im Zerkleinerungsrotor ermöglicht, ohne dass dieser insgesamt demontiert werden muss.

Gemäß einer Ausführungsvariante kann der Werkzeugstiel, der als zweiarmiger Hebel ausgebildet ist, der wiederum um die Welle drehbar ist, an einem Ende einen Werkzeugkopf tragen, in dem das auswechselbare Verschleißteil aufnehmbar ist, während das andere Ende des zweiarmigen Hebels, welches wiederum als Gabel ausgebildet ist, über eine Schraube an dem Zerkleinerungsrotor festlegbar ist. Dabei umgreift die Gabel eines der Formbleche des Zerkleinerungsrotors im Bereich der Ausnehmung, die eigens in diesem Blech dazu vorgesehen ist, die entsprechende Scherschraube aufzunehmen. Die Scherschraube ist derart ausgelegt, dass sie bei auftretender Überlast zerstört wird, so dass eine Gesamtbeschädigung des Zerkleinerungsrotors von der gesamten Zerkleinerungsmaschine dadurch verhindert wird, dass das Werkzeug durch Verschwenken um die Welle ausweichen kann. Gemäß dieser Ausführungsvariante wird also ein feststehendes Werkzeug mit Überlastschutz an die Hand gegeben.

Gemäß einer alternativen Ausführungsvariante wird der Werkzeugstiel als einarmiger Hebel ausgebildet, der um die Welle drehbar ist und an seinem freien Ende den Werkzeugkopf vorgesehen hat. Hierdurch wird ein freischwingendes Werkzeug gebildet.

In dem als Werkzeugaufnahme ausgebildeten Werkzeugkopf werden lösbar die Verschleißteile aufgenommen.

Die freischwingenden Werkzeuge sind mehrteilig in einer Werkzeugaufnahme ausgeführt, in dem mehrere freischwingende Werkzeuge nebeneinander auf der jeweiligen Welle, die in die Werkzeugaufnahme aufgenommen wird, drehbar gelagert sein können.

Bei den Verschleißteilen handelt es sich wahlweise um Hämmer oder Klingen.

Vorteilhaft können der Werkzeugträger bzw. die Werkzeugaufnahme außerhalb des Verschleißbereichs liegen, denn in die jeweilige Werkzeugaufnahme sind die Verschleißteile jeweils vorteilhaft eingesetzt.

Besonders einfach ist es, dass der Werkzeugkopf erfindungsgemäß formschlüssig auf dem Werkzeugstiel aufsetzbar ist. Hierdurch kann er verdrehsicher auf dem Werkzeugstiel aufgesetzt werden, bevor er durch entsprechende Befestigungsschrauben fest montiert ist. Diese Ausführungsvariante erleichtert eine lagegenaue Montage der jeweiligen Werkzeuge.

Weitere Merkmale, Einzelheiten und Vorteile der Erfindung ergeben sich aus einem in der Zeichnung dargestellten Ausführungsbeispiel. Es zeigen:
- Figur 1:: eine Ausführungsvariante eines Zerkleinerungsrotors mit perspektivischer Ansicht, welcher mit Hackmessern bestückt ist,
- Figur 2:: ein Detail einer alternativ bestückten Variante des Zerkleinerungsrotors gemäß Figur 1, hier mit festen Hammerwerkzeugen bestückt,
- Figur 3:: ein Detail des Zerkleinerungsrotors gemäß Figur 1 ohne Werkzeuge,
- Figuren 4-6:: drei unterschiedliche Ausführungsvarianten von erfindungsgemäßen Werkzeugen,
- Figur 7:: das Werkzeug gemäß Figur 5 in einer Explosionsdarstellung und
- Figur 8:: das Werkzeug gemäß Figur 6 in einer Explosionsdarstellung.

In Figur 1 ist lediglich als Teil einer Zerkleinerungsmaschine ein Zerkleinerungsrotor 10 dargestellt. Die Zerkleinerungsmaschine weist in bekannter und daher hier nicht nochmals dargestellter Art und Weise als Zerkleinerungseinheit neben dem Zerkleinerungsrotor, in dem die Werkzeuge angeordnet sind, eine zustellbare Gegenschneide und einen Siebkorb auf.

Der in der Figur 1 und in näherem Detail auch in den Figuren 2 und 3 dargestellte Zerkleinerungsrotor besteht im wesentlichen aus einem Zylinder 12, auf dem senkrecht voneinander beabstandet Formbleche 14 aufgeschweißt sind. Die Formbleche weisen entsprechende Ausnehmungen 16 zur Aufnahme von Werkzeugaufnahmen 18 auf. Diese Werkzeugaufnahmen 18 weisen jeweils einen gabelförmigen Aufnahmebereich 20 auf (vgl. Figur 3).

In die Aufnahmen 18 sind jeweils unterschiedliche Werkzeuge einsetzbar. In der Figur 1 sind beispielsweise feststehende Hackmesser 22 eingesetzt. In der Figur 2 dagegen sind anstelle der Hackmesser 22 Hammer 24, die aber ebenfalls feststehende Werkzeuge bilden, eingesetzt. Wie aus der Figur 1 zu sehen ist, sind die Werkzeuge über den Zerkleinerungsrotor verteilt angeordnet.

Der Aufbau der unterschiedlichen Werkzeuge, die in die universal aufgebaute Werkzeugaufnahme 20 einsetzbar sind, werden im folgenden beschrieben.

In der Figur 4 ist ein freischwingendes Werkzeug 26 gezeigt, bei dem auf einer Welle 28 drei gleich aufgebaute Teilwerkzeuge in Form eines Hammers 30 drehbar gelagert sind. Der jeweilige Hammer 30 besteht aus einem mehrteiligen Werkzeugträger 32, der einen Werkzeugstiel umfasst, der im hier dargestellten Ausführungsbeispiel der Figur 4 als einarmiger Hebel ausgebildet ist. Dieser einarmige Hebel ist um die Welle 28 drehbar gelagert. An seinem freien Ende ist der Werkzeugkopf 34 ausgebildet, in welchem das Verschleißteil 36 aufnehmbar ist. Über die in der Figur 4 ebenfalls dargestellten Schrauben 38 kann das freischwingende Werkzeug 26 in die Aufnehmungen 18 gemäß Figur 3 eingesetzt und mit dieser fest verschraubt werden. Hierzu sind in den Werkzeugaufnahmen 18 gemäß Figur 3 Schraubbohrungen 40 zum Durchstecken der Schrauben 38 vorgesehen. Die Schraubenmuttern 42 liegen bei der Montage in dem hierfür vorgenommenen Zwischenraum 44 in der Werkzeugaufnahme gemäß Figur 3.

Die Figur 5 zeigt ein alternatives Werkzeug 24, welches ebenfalls in die Werkzeugaufnahme 18 gemäß Figur 3 einsetzbar ist. Hier handelt es sich um einen feststehend montierbaren Hammer, der in der Figur 7 in seine Einzelteile zerlegt ist. Der feststehende Hammer weist einen Werkzeugträger 46 in Form eines zweiarmigen Hebels auf, der um die Welle 28 schwenkbar gelagert ist. Die Welle 28 ist wiederum über die Schrauben 38 und die Schraubmuttern 42 in die Werkzeugaufnahmen 18 gemäß Figur 3 einsetzbar. An einem Ende des als zweiarmigen Hebel ausgebildeten Werkzeugstiels 46 ist ein Werkzeugkopf 48 angeordnet. Das gegenüberliegende Ende des Werkzeugstiels 26 ist gabelförmig ausgebildet und weist eine als Scherschraube ausgebildete Schraube 50 auf. Nach entsprechender Montage der Welle 28 in die Werkzeugaufnahme 18 gemäß Figur 3 wird das als Gabel ausgebildete Ende des zweiarmigen Werkzeugstiels 46 an dem entsprechenden Formbleche 14 des Zerkleinerungsrotors 10 dadurch fixiert, dass die Scherschraube 50 durch die zur Aufnahme der Scherschraube vorgesehene Ausnehmung 51 im Formblech 14 (vgl. Figur 3) gesteckt wird. Hierdurch wird das Werkzeug 24 im Zerkleinerungsrotor festgelegt, wie dies in der Figur 2 zu sehen ist.

Wie insbesondere aus Figur 7 ersichtlich, weist der Werkzeugkopf 48 einen Werkzeughalter 52 sowie das auswechselbare Verschleißteil 54 auf. Der Werkzeugkopf 48 und das freie Ende des Werkzeugstiels 46 sind wie in Figur 7 dargestellt, formschlüssig miteinander verbindbar, wobei die einzelnen Teile des Werkzeugkopfs über eine Schraube 56 auf dem Werkzeugstiel 46 festlegbar sind. Ein Auswechseln des Verschleißteils 54 erfolgt dann in sehr einfacher Art und Weise dadurch, dass die Befestigungsschraube 56 entfernt wird und das Verschleißteil aus dem Werkzeughalter 52 herausgenommen wird. Auch das Verschleißteil 54 und der Werkzeughalter 52 sind mittels eines Formschlusses miteinander verbindbar, wie dies in Figur 7 dargestellt ist.

Eine wiederum alternative Werkzeugausgestaltung ist aus den Figuren 6 und 8 ersichtlich. Die Figur 6 zeigt das Werkzeug im montierten Zustand, während in Figur 8 die jeweiligen Einzelteile des Werkzeugs in auseinandergezogener Position dargestellt sind. Grundsätzlich ist das ebenfalls feststehend eingebaute Werkzeug 22 ähnlich aufgebaut, wie das Werkzeug 24 in den Figuren 5 und 7. Hier handelt es sich allerdings um den Einsatz einer Messerklinge 58 als Verschleißteil.

Sowohl die Welle 28 und die Befestigung in der Werkzeugaufnahme 18 über die Schrauben 38 entspricht den vorherigen Ausführungen zu den Figuren 5 und 7. Auch die Ausbildung des Werkzeugstiels als zweiarmiger Hebel und die Festlegung des einen Endes des Stiels über eine Scherschraube 50 mit einem Formblech 14 des Zerkleinerungsrotors entspricht der vorgenannten Ausführungsform. Allerdings unterscheidet sich der Aufbau des Werkzeugkopfs 48 von demjenigen gemäß der Figuren 5 und 7. Hier ist zwar ebenfalls eine Werkzeughalterung 52 vorgesehen, diese ist aber zweiteilig ausgeführt und weist noch einen Teil 52' auf, der dazu geeignet ist, zusammen mit dem anderen Teil des Werkzeughalters 52 das Messer 58 festzulegen. Dieses wird im Werkzeughalter 52, wie in Figur 8 im einzelnen gezeigt, mittels eines Sicherungsstifts 60 fixiert, bevor der obere Teil des Werkzeughalters 52' über die Befestigungsschraube 56 aufgeschraubt wird.

Von besonderer Bedeutung ist es noch, dass das Verschleißteil 58 symmetrisch aufgebaut ist und eine Messerklinge mit zwei Messerschneiden 62 bildet. Durch entsprechendes Verdrehen der Messerklinge 58 um 180° kann also nach entsprechender Demontage des Messerhalters 52/52' die Schneider der Messerklinge zumindest einmal getauscht werden, bevor die gesamte als Verschleißteil 58 ausgebildete Messerklinge ausgetauscht werden muss.

Das Werkzeug 22 ist, wie zuvor ausgeführt, in der Figur 1 in montierter Form dargestellt. Hier wird auch deutlich, dass neben dem die Messerklinge als Verschleißteil 58 tragende Werkzeug zusätzlich noch ein Blech 64 aufweist, welches einerseits über ein Montageblech 66 mittels der Schrauben 38 festgelegt ist und dass auf der gegenüberliegenden Endseite eine Ausnehmung 68 aufweist, die in eine im Formblech 14 vorgesehene Ausnehmung 70 (vgl. Figur 3) eingreift und das vordere Ende des Blechs 46 dort formschlüssig festlegt. Durch dieses Blech 64 wird die Effizienz des feststehenden Messers 58 im Werkzeug 22 gerade bei der Zerkleinerung von Strauchschnitt mit hohem Holzanteil verbessert.

## Patentansprüche

1. Zerkleinerungsmaschine mit einer Zerkleinerungseinheit, bestehend aus einem werkzeugtragenden Zerkleinerungsrotor (10), einer zustellbaren Gegenschneide und einem Siebkorb, wobei der Zerkleinerungsrotor (10) mit Werkzeugaufnahmen ausgestattet ist und wobei in den Werkzeugaufnahmen jeweils freischwingende oder überlastgesicherte feste Werkzeuge (26, 22, 24) aufgenommen sind,
**dadurch gekennzeichnet,**
**dass** jedes Werkzeug (26, 22, 24) aus einem mehrteiligen Werkzeugträger (32, 46) und einem auswechselbaren Verschleißteil (36,54, 58) besteht, dass der Werkzeugträger (32, 46) zumindest einen Werkzeugstiel (32, 46) mit einer Bohrung aufweist, in der eine Welle (28) angeordnet ist, über die das Werkzeug (26, 22, 24) in entsprechenden Aufnahmegabeln (18) montiert ist, und dass die Welle (28), auf welcher der Werkzeugträger drehbar angeordnet ist, über Schrauben (38) in der Werkzeugaufnahme (18) festgelegt ist.

2. Zerkleinerungsmaschine nach Anspruch 1, **dadurch gekennzeichnet, dass** die Werkzeugaufnahmen (18) spiralförmig am Zerkleinerungsrotor (10) aufgenommen sind.

3. Zerkleinerungsmaschine nach Anspruch 1 oder 2, **dadurch gekennzeichnet, dass** sie ein Schaltgetriebe aufweist, über welches der Zerkleinerungsrotor (10) in einen Schreddermodus oder einen Hackmodus umstellbar ist.

4. Zerkleinerungsmaschine nach einem der vorangehenden Ansprüche, **dadurch gekennzeichnet, dass** der Zerkleinerungsrotor (10) aus einem drehbar in der Zerkleinerungsmaschine lagerbaren Zylinder besteht, an dem senkrecht voneinander beabstandete Formbleche (14) angeordnet sind, die die Aufnahmegabeln (18) tragen und die zur zusätzlichen Festlegung der Werkzeuge (22, 24) Ausnehmungen (52) aufweisen.

5. Werkzeug zum Einsatz in einer Werkzeugmaschine nach einem der Ansprüche 1 bis 4, wobei das Werkzeug (26, 22, 24) aus einem mehrteiligen Werkzeugträger (32, 46) und einem auswechselbaren Verschleißteil (36, 54, 58) besteht, und wobei der Werkzeugträger (32, 46) zumindest einen Werkzeugstiel (32, 46) mit einer Bohrung aufweist, **dadurch gekennzeichnet, dass** in der Bohrung eine Welle (28) angeordnet ist, über die das Werkzeug in den entsprechenden Aufnahmegabeln (18) montierbar ist, und dass die Welle (28), auf welcher der Werkzeugträger drehbar angeordnet ist, über Schrauben (38) in der Werkzeugaufnahme (18) festlegbar ist.

6. Werkzeug nach Anspruch 5, **dadurch gekennzeichnet, dass** der Werkzeugträger neben dem als zweiarmigen Hebel ausgebildeten Werkzeugstiel (46), der um die Welle (28) drehbar ist, an einem Ende einem Werkzeugkopf (48) mit dem auswechselbaren Verschleißteil (54, 62) aufweist, während das andere Ende, das vorzugsweise als Gabel ausgebildet ist, über mindestens eine Schraube (50) am Zerkleinerungsrotor (10) festlegbar ist.

7. Werkzeug nach Anspruch 5, **dadurch gekennzeichnet, dass** der Werkzeugstiel (46) als einarmiger Hebel ausgebildet ist, der um die Welle (28) drehbar ist und an seinem freien Ende den Werkzeugkopf (34) zur Aufnahme des auswechselbaren Verschleißteils (36) aufweist.

8. Werkzeug nach einem der vorangehenden Ansprüche 5, 7 **dadurch gekennzeichnet, dass** es als freischwingendes Werkzeug (26) mehrteilig in einer Werkzeugaufnahme (18) ausgeführt ist.

9. Werkzeug nach einem der Ansprüche 5 bis 8, **dadurch gekennzeichnet, dass** die Verschleißteile Hammer (36, 54) oder Klingen (62) sind.

10. Werkzeug nach einem der Ansprüche 5-9, **dadurch gekennzeichnet, dass** der Werkzeugkopf (48) außerhalb des Verschleißbereichs liegt und dass die Verschleißteile (36, 54, 62) auf den als Werkzeugträger dienenden Werkzeugkopf (34, 48) aufgesetzt sind.

11. Werkzeug nach einem der Ansprüche 5-10, **dadurch gekennzeichnet, dass** der Werkzeugkopf (34, 48) formschlüssig auf dem Werkzeugstiel (46) aufsetzbar ist.

## Claims

1. Grinding machine with a grinding unit, consisting of a tool-carrying grinding rotor (10), an adjustable counter-blade and a strainer basket, wherein the grinding rotor (10) is equipped with tool holders and wherein freely swinging or overload-protected fixed tools (26, 22, 24) are received respectively in the tool holders,
**characterised in that**
each tool (26, 22, 24) consists of a multipart tool carrier (32, 46) and an interchangeable wear part (36, 54, 58), that the tool carrier (32, 46) has at least one tool shank (32, 46) with a hole, in which a shaft (28) is arranged, via which the tool (26, 22, 24) is mounted in corresponding receiving forks (18), and that the shaft (28) on which the tool carrier is arranged rotatably is fixed via screws (38) in the tool holder (18).

2. Grinding machine according to claim 1, **characterised in that** the tool holders (18) are taken up helically on the grinding rotor (10).

3. Grinding machine according to claim 1 or 2, **characterised in that** it has a gearbox, via which the grinding rotor (10) can be switched to a shredder mode or a chipper mode.

4. Grinding machine according to any one of the preceding claims, **characterised in that** the grinding rotor (10) consists of a cylinder, which is supportable rotatably in the grinding machine and on which shaped plates (14) are arranged spaced perpendicularly at a distance from one another, which support the receiving forks (18) and have receptacles (52) for additional fixing of the tools (22, 24).

5. Tool for use in a grinding machine according to any one of claims 1 to 4, wherein the tool (26, 22, 24) consists of a multipart tool carrier (32, 46) and an interchangeable wear part (36, 54, 58), and wherein the tool carrier (32, 46) has at least a tool shank (32, 46) with a hole, **characterised in that** arranged in the hole is a shaft (28), via which the tool can be mounted in the corresponding receiving forks (18), and that the shaft (28) on which the tool carrier is arranged rotatably can be fixed in the tool holder (18) via screws (38).

6. Tool according to claim 5, **characterised in that** in addition to the tool shank (46) formed as a two-armed lever, which is rotatable about the shaft (28), the tool carrier has at one end a tool head (48) with the interchangeable wear part (54, 62), while the other end, which is preferably formed as a fork, can be fixed on the grinding rotor (10) via at least one screw (50).

7. Tool according to claim 5, **characterised in that** the tool shank (46) is formed as a one-armed lever, which is rotatable about the shaft (28) and at its free end has the tool head (34) for receiving the interchangeable wear part (36).

8. Tool according to one of the preceding claims 5, 7, **characterised in that** it is executed as a freely swinging tool (26) in a multipart manner in a tool holder (18).

9. Tool according to any one of claims 5 to 8, **characterised in that** the wear parts are hammers (36, 54) or blades (62).

10. Tool according to any one of claims 5-9, **characterised in that** the tool head (48) lies outside the wear region and that the wear parts (36, 54, 62) are placed on the tool head (34, 48) serving as tool carrier.

11. Tool according to any one of claims 5-10, **characterised in that** the tool head (34, 48) can be placed positively on the tool shank (46).

## Revendications

1. Broyeur comprenant une unité de broyage, constituée d'un rotor de broyage (10) portant un outil, d'un contre-couteau susceptible d'être avancé et d'un panier cribleur, le rotor de broyage (10) étant équipé de logements d'outil et des outils (26, 22, 24) oscillant librement ou fixes et protégés contre les surcharges étant reçus respectivement dans les logements d'outil,
**caractérisé en ce que**
chaque outil (26, 22, 24) se compose d'un porte-outil (32, 46) en plusieurs parties et d'une pièce d'usure (36, 54, 58) remplaçable, **en ce que** le porte-outil (32, 46) comporte au moins un manche d'outil (32, 46) doté d'un trou, dans lequel est disposé un arbre (28), par le biais duquel l'outil (26, 22, 24) est monté dans des fourches de réception (18) correspondantes, et **en ce que** l'arbre (28), sur lequel le porte-outil est disposé rotatif, est fixé dans le logement d'outil (18) par des vis (38).

2. Broyeur selon la revendication 1, **caractérisé en ce que** les logements d'outil (18) sont reçus en spirale sur le rotor de broyage (10).

3. Broyeur selon la revendication 1 ou 2, **caractérisé en ce qu'**il comporte une transmission à changement de vitesse, par le biais de laquelle le rotor de broyage (10) peut être réglé dans un mode de déchiquetage ou un mode de découpage.

4. Broyeur selon l'une des revendications précédentes, **caractérisé en ce que** le rotor de broyage (10) se compose d'un cylindre pouvant être monté rotatif dans le broyeur, sur lequel sont disposées verticalement des tôles profilées (14) espacées les unes des autres, qui portent les fourches de réception (18) et qui comportent des évidements (52) pour la fixation supplémentaire des outils (22, 24).

5. Outil destiné à être utilisé dans une machine-outil selon l'une des revendications 1 à 4, l'outil (26, 22, 24) se composant d'un porte-outil (32, 46) en plusieurs parties et d'une pièce d'usure (36, 54, 58) remplaçable, et le porte-outil (32, 46) comportant au moins un manche d'outil (32, 46) doté d'un trou, **caractérisé en ce qu'**un arbre (28) est disposé dans le trou, l'outil pouvant être monté dans les fourches de réception (18) correspondantes par le biais dudit arbre, et **en ce que** l'arbre (28), sur lequel le porte-outil est disposé rotatif, est fixé dans le logement d'outil (18) par des vis (38).

6. Outil selon la revendication 5, **caractérisé en ce que** le porte-outil comporte, outre le manche d'outil (46) qui se présente sous la forme d'un levier à deux bras et est rotatif sur l'arbre (28), sur une extrémité, une tête d'outil (48) dotée de la pièce d'usure (54, 62) remplaçable, tandis que l'autre extrémité, qui se présente de préférence sous la forme d'une fourche, peut être fixée sur le rotor de broyage (10) par au moins une vis (50).

7. Outil selon la revendication 5, **caractérisé en ce que** le manche d'outil (46) se présente sous la forme d'un levier à bras unique, qui est rotatif sur l'arbre (28) et comporte sur son extrémité libre la tête d'outil (34) pour recevoir la pièce d'usure (36) remplaçable.

8. Outil selon l'une des revendications précédentes 5, 7, **caractérisé en ce qu'**il est réalisé sous la forme d'un outil (26) oscillant librement en plusieurs parties dans un logement d'outil (18).

9. Outil selon l'une des revendications 5 à 8, **caractérisé en ce que** les pièces d'usure sont des marteaux (36, 54) ou des lames (62).

10. Outil selon l'une des revendications 5 à 9, **caractérisé en ce que** la tête d'outil (48) se trouve en dehors de la zone d'usure et **en ce que** les pièces d'usure (36, 54, 62) sont placées sur la tête d'outil (34, 48) servant de porte-outil.

11. Outil selon l'une des revendications 5 à 10, **caractérisé en ce que** la tête d'outil (34, 48) peut être déposée avec complémentarité de forme sur le manche d'outil (46).
